# EUROPÄISCHE PATENTSCHRIFT

(11) **EP 2 998 258 B1**
(45) Veröffentlichungstag und Bekanntmachung des Hinweises auf die Patenterteilung: **11.09.2019**
(21) Anmeldenummer: 14185387.9
(22) Anmeldetag: 18.09.2014
(51) Int. Cl.: B65H 54/58, B65H 75/24

(54) **Folienaufwickelvorrichtung für eine Verpackungsmaschine**
Film coiling device for a packaging machine
Dispositif d'enroulement de feuille pour une machine d'emballage

(43) Veröffentlichungstag der Anmeldung: 23.03.2016
(73) Patentinhaber: MULTIVAC Sepp Haggenmüller SE & Co. KG, 87787 Wolfertschwenden (DE)
(72) Erfinder: Kropf, Markus, 87471 Durach (DE); Happach, Bernd, 87544 Blaichach (DE)
(74) Vertreter: Grünecker Patent- und Rechtsanwälte PartG mbB

(56) Entgegenhaltungen:
- EP-A1- 2 145 850
- JP-A- H1 143 242
- JP-A- 2002 012 347
- JP-A- 2003 321 151
- JP-U- S4 875 079
- JP-U- S5 395 969

## Beschreibung

Die Erfindung bezieht sich auf eine Folienaufwickelvorrichtung für eine Verpackungsmaschine mit den Merkmalen des Anspruchs 1 sowie auf ein Verfahren mit den Merkmalen des Anspruchs 6.

Aus der EP 2 145 850 A1 ist eine Folienaufwickelvorrichtung für eine Schalenverschließmaschine bekannt, bei der mehrere S-förmige Paddel zwischen einer ersten eingeklappten und einer zweiten ausgeklappten Position bewegbar sind. Die Bewegung der Paddel zwischen diesen zwei Positionen wird mittels einer Relativbewegung zwischen einer Scheibe, die über Stifte mit den Paddeln in Kontakt tritt, und einem Rohr, in dem die Bleche gelagert sind, erzeugt. Nach dem Abziehen eines Folienballens müssen die Paddel wieder zurück in die ausgeklappte Position zum Aufwickeln einer neuen Folie gebracht werden. Hierzu ist eine manuell oder durch den Antrieb der Folienaufwickelvorrichtung erzeugte Relativbewegung in der Gegenrichtung notwendig. Wird dies vom Bedienpersonal nicht durchgeführt und die Folie aufgewickelt, führt dies zum Problem, dass dieser neu aufgewickelte Folienballen nicht mehr herunter gezogen werden kann.

Aus der JP 2003321151 A und JP 2002012347 A sind Aufwickelvorrichtungen bekannt, die parallel verstellbare Paddel aufweisen, während die JP S5395969 U einknickbare Paddel zeigt. Allen gemein ist, dass eine Verstellung der Paddel zur wenigstens teilweisen Durchmesserverjüngung durch aktive Betätigung von Elementen der Aufwickelvorrichtung selbst vorgenommen werden muss. Auch die Rückstellung der Paddel zum Aufwickeln einer neuen Folienbahn muss durch eine weitere aktive Betätigung erfolgen.

Aufgabe der vorliegenden Erfindung ist es, eine Folienaufwickelvorrichtung für eine Verpackungsmaschine und ein Verfahren zum Betrieb einer solchen Folienaufwickelvorrichtung zur Verfügung zu stellen, die eine selbsttätige Rückstellung von einer Entnahmestellung in eine Aufwickelstellung ermöglicht.

Diese Aufgabe wird gelöst durch eine Folienaufwickelvorrichtung für eine Verpackungsmaschine mit den Merkmalen des Anspruchs 1 bzw. durch ein Verfahren zum Betrieb einer solchen Folienaufwickelvorrichtung mit den Merkmalen des Anspruchs 6. Vorteilhafte Weiterbildungen der Erfindung sind in den Unteransprüchen angegeben.

Die erfindungsgemäße Folienaufwickelvorrichtung für eine Verpackungsmaschine umfasst wenigstens drei Paddel, die dazu konfiguriert sind, jeweils an ihrer Außenseite eine Folie aufzuwickeln, und die zwischen einer Aufwickelstellung und einer Entnahmestellung bewegbar sind. Die Folienaufwickelvorrichtung zeichnet sich dadurch aus, dass jedes Paddel während seiner Bewegung zwischen der Aufwickelstellung und der Entnahmestellung eine axiale und eine radiale Bewegungskomponente gegenüber einer

Drehachse der Folienaufwickelvorrichtung aufweist. Somit lassen sich die Paddel beim Herunterziehen eines Folienballens durch den Bediener von einer Aufwickelstellung in eine Entnahmestellung bewegen und nach dem Entfernen des Folienballens können die Paddel selbsttätig zurück in die Aufwickelstellung durch die Folienaufwickelvorrichtung selbst gebracht werden, ohne dass eine Aktion durch den Bediener vorgenommen werden muss. Es ist somit sichergestellt, dass vor jedem neuen Aufwickeln sich die Folienaufwickelvorrichtung in ihrer Aufwickelstellung befindet.

Erfindungsgemäß weist die Folienaufwickelvorrichtung eine Synchronisierungsvorrichtung auf, so dass sich alle Paddel gemeinsam bewegen.

Dabei weist die Synchronisierungsvorrichtung einen Synchronisationsring auf, der mit jeweils einer Aussparung eines jeden Paddels in Kontakt steht. Dies stellt eine einfache Konstruktion dar, um mit nur einem Aktor eine Vielzahl von Paddeln zu synchronisieren.

Der Synchronisationsring ist mittels einer Feder vorspannbar, um ein automatisches bzw. selbsttätiges Rückstellen der Paddel in die Aufwickelstellung erzeugen zu können.

Des Weiteren weist die Folienaufwickelvorrichtung eine vordere Schwenkvorrichtung und eine hintere Schwenkvorrichtung auf. Dabei ist jedes Paddel vorzugsweise mit seinem vorderen Ende an der vorderen Schwenkvorrichtung und mit seinem hinteren Ende an der hinteren Schwenkvorrichtung mittels jeweils eines Hebelpaars schwenkbar gelagert.

Das Hebelpaar ist bevorzugt in einer radial zur Drehachse ausgerichteten Ebene bewegbar.

Vorzugweise bildet jeweils ein Paddel mit seinen zugeordneten Hebelpaaren und den Schwenkvorrichtungen sowie mit einer virtuellen Verbindung zwischen einer ersten Schwenkachse am vorderen Schwenkelement und einer zweiten Schwenkachse am hinteren Schwenkelement ein Trapez oder ein Parallelogramm.

Das vordere Hebelpaar weist bevorzugt in der Aufwickelstellung einen Winkel zwischen 90° und 85° gegenüber der Drehachse auf. Ein Winkel mit 90° oder kleiner ermöglicht eine Totpunktstellung beim Aufwickeln der Folie.

Ein erfindungsgemäßes Verfahren zum Betrieb einer Folienaufwickelvorrichtung für eine Verpackungsmaschine, wobei die Folienaufwickelvorrichtung wenigstens drei bewegbare Paddel und eine Drehachse umfasst, zeichnet sich dadurch aus, dass sich die Paddel bei einer Bewegung zwischen der Aufwickelstellung und der Entnahmestellung in einer axialen und radialen Richtung gegenüber der Drehachse bewegen.

Vorzugsweise werden nach dem Entfernen eines Folienballens die Paddel automatisch bzw. selbsttätig in die Aufwickelstellung zurückbewegt, ohne dass der Bediener vor dem Aufwickeln der nächsten Folie daran denken muss.

Bevorzugt bewegen sich die Paddel synchron. Dabei erzeugt vorzugsweise eine entlang der Drehachse bewegbare Synchronisierungsvorrichtung die Bewegung der Paddel in die Aufwickelstellung.

Erfindungsgemäß wird jedes Paddel an einer vorderen Schwenkvorrichtung radial näher an die Drehachse der Folienaufwickelvorrichtung bewegt als zeitgleich an einer hinteren Schwenkvorrichtung. So kann eine Konusform erreicht werden mit dem reduzierten Durchmesser an der Entnahmeseite, die das Herunterziehen erleichtert.

Im Folgenden wird ein vorteilhaftes Ausführungsbeispiel der Erfindung anhand einer Zeichnung näher erläutert. Im Einzelnen zeigen:
- Fig. 1: eine schematische perspektivische Ansicht einer Schalenverschließmaschine,
- Fig. 2: eine perspektivische teilgeschnittene Ansicht einer ersten Ausführung einer erfindungsgemäßen Folienaufwickelvorrichtung,
- Fig. 3: eine Stirnansicht der Folienaufwickelvorrichtung,
- Fig. 4: eine schematische Längsschnittsansicht der Folienaufwickelvorrichtung in einer Aufwickelstellung,
- Fig. 5: eine schematische Längsschnittsansicht der Folienaufwickelvorrichtung in einer Entnahmestellung und
- Fig. 6: eine weitere Ausführung einer Folienaufwickelvorrichtung.

Gleiche Komponenten sind in den Figuren durchgängig mit gleichen Bezugszeichen versehen.

Im Folgenden wird mit Bezug auf Fig. 1 eine erste Ausführungsform der Erfindung beispielhaft an einer Schalenverschließmaschine, auch Traysealer genannt, beschrieben.

Fig. 1 zeigt den Traysealer 1 mit einem Zuführband 2, einer oder mehreren Arbeitsstationen 3, z.B. einer Evakuier-, Siegel- und Schneidstation, einem Abführband 4, einem Maschinengestell 5, einer Folienspannvorrichtung 6, einer Bedienvorrichtung 7, einer Folienzuführrolle 8 für eine Folie 9 und einer Folienaufwickelvorrichtung 10.

Auf dem Zuführband 2 bzw. dem Abführband 4 werden im Betrieb beispielsweise schalenförmige Verpackungen in die Arbeitsstation 3 hinein bzw. aus ihr heraus transportiert. In der Arbeitsstation 3 werden die Verpackungen zum Beispiel evakuiert, begast, versiegelt und geschnitten. Die Folie 9 wird von der Folienzuführrolle 8 abgewickelt, durch die Folienspannvorrichtung 6 geführt, und in der Arbeitsstation 3, z.B. im Siegelwerkzeug, werden aus der Folienbahn Fenster herausgeschnitten, die auf die schalenförmigen Verpackungen aufgesiegelt werden. Alternativ wird die Folienbahn 9 auf die schalenförmigen Verpackungen aufgesiegelt und danach geschnitten. Das Restgitter, also die verbleibende Folie 9, verlässt die Arbeitsstation 3 und wird von der Folienaufwickelvorrichtung 10 aufgewickelt. Die Folienaufwickelvorrichtung 10 ist so ausgebildet, dass sie sich vor dem Aufwickelvorgang in einer Aufwickelstellung befindet und solange in dieser verbleibt, bis die Folie 9 abgenommen werden soll.

Fig. 2 zeigt eine teilgeschnittene Ansicht einer erfindungsgemäßen Folienaufwickelvorrichtung 10. Sie umfasst vier Paddel 11 und vier Verbindungselemente 12, die konzentrisch zu einer Drehachse A der Folienaufwickelvorrichtung 10 angeordnet sind. Jedes Paddel 11 umfasst einen ebenen, plattenförmigen Körper 11a aus Kunststoff oder Metall, z.B. aus Edelstahl, der in Längsrichtung der Folienaufwickelvorrichtung ausgerichtet ist und sich stets in einer radial zur Drehachse A ausgerichteten Ebene befindet. Das vordere Ende 13 eines jeden Paddels 11 ist mittels eines Hebelpaars 14 an einem vorderen Schwenkelement 15 schwenkbar bzw. drehbar angebracht. Über eine erste, innere Schwenkachse S1 ist das jeweilige vordere Hebelpaar 14 am vorderen Schwenkelement 15 gelagert, über eine äußere Schwenkachse S3 am jeweiligen Paddel 11. Analog ist das hintere Ende 16 eines jeden Paddels 11 mittels eines weiteren Hebelpaars 14 an einem hinteren Schwenkelement 17 schwenkbar bzw. drehbar angebracht, und zwar mit einer inneren Schwenkachse S2 zwischen Schwenkelement 17 und Hebelpaar 14 sowie mit einer äußeren Schwenkachse S4 zwischen Hebelpaar 14 und Paddel 11. Das vordere Schwenkelement 15 ist mittels der vier Verbindungselemente 12 mit dem hinteren Schwenkelement 17 verbunden, wobei das hintere Schwenkelement 17 konzentrisch auf einer Welle 18 angebracht ist. Der Teil der Welle 18, der sich außerhalb der Schwenkelemente 15, 17 befindet, dient als Lagerung bzw. Aufnahme im Maschinengestell 5 und wird über einen nicht gezeigten Antrieb, vorzugsweise einen Servomotor, angetrieben, um die Folie 9 aufzuwickeln.

Zwischen den Schwenkelementen 15, 17 ist auf der Welle 18 eine Synchronisierungsvorrichtung 20 angeordnet, die einen entlang der Drehachse A verschiebbaren Synchronisationsring 21 aufweist. Der Synchronisierungsring 21 steht in seinem äußeren Bereich 22 mit jeweils einer Aussparung 23 eines jeden Paddels 11 in Kontakt. Wird ein Paddel 11 bewegt, so synchronisiert der Synchronisationsring 21 die Bewegung aller Paddel 11. Ist ein Folienballen 26, wie in Fig. 3 gezeigt, von der Folienaufwickelvorrichtung 10 heruntergenommen worden, so sorgt der über eine Feder 24 an einem Halter 25 vorgespannte Synchronisationsring 21 für eine synchronisierte Bewegung aller Paddel 11 zurück in die Aufwickelstellung, bei der sich alle Paddel 11 in ihrer radial zur Drehachse A entferntesten Stellung befinden und gemeinsam einen virtuellen maximalen Durchmesser bilden. Als Anschlag für diese Stellung kann der Halter 25 gegenüber den Paddeln 11 dienen, oder der Synchronisationsring 21 kann an einem Absatz 18a an der Welle 18 anschlagen.

In Fig. 3 sind in einer Stirnansicht die Paddel 11 in der Aufwickelstellung mit dem Folienballen 26 gezeigt. Die Paddel 11 und die Hebelpaare 14 sind radial zur Drehachse ausgerichtet und zusammen mit den Verbindungselementen 12 am vorderen Schwenkelement 15 angebracht.

Fig. 4 zeigt einen Längsschnitt der Folienaufwickelvorrichtung 10 in der Aufwickelstellung mit dem aufgewickelten Folienballen 26. Die Paddel 11 weisen an ihrer von der Drehachse A abgewandten Außenseite 30 einen konkaven Verlauf auf. Greift ein Bediener an dem Folienballen 26 an, um ihn bzgl. der Zeichnungsebene nach rechts von der Folienaufwickelvorrichtung 10 herunterzuziehen, so wird die Zugkraft Z des Bedieners über die Reibung zwischen der innersten Folienlage und Außenseiten 30 der vier Paddel 11 in eine Reibkraft R übertragen und sorgt somit für eine Bewegung der Paddel 11 in der gleichen Richtung. Das vordere Hebelpaar 14 an dem vorderen Schwenkelement 15 ist in der Aufwickelstellung um einen Winkel β zwischen 90° und 85° gegenüber der Drehachse A geneigt. Das hintere Hebelpaar 14 am hinteren Schwenkelement 17 ist in der Aufwickelstellung ebenfalls um einen Winkel β zwischen 90° und 85° an seiner vom Paddel 11 abgewandten Seite gegenüber der Drehachse A geneigt.

Wie in Fig. 5 gezeigt, bewegen sich die Paddel 11 jeweils mit ihrem vorderen Ende 13 mittels der Hebelpaare 14 um die erste Schwenkachse S1 am vorderen Schwenkelement 15 und mit ihrem hinteren Ende 16 mittels der Hebelpaare 14 um die zweite Schwenkachse S2 am hinteren Schwenkelement 17 derart, dass sich während der Bewegung der Paddel 11 nach rechts die vorderen Enden 13 schneller in Richtung der Drehachse A bewegen als die hinteren Enden 16. Dabei führt jedes Paddel 11 eine Bewegung mit einer radialen und axialen Bewegungskomponente bezogen auf die Drehachse A aus. Dies bewirkt eine Schrägstellung der Paddel 11 mit einer geringeren Außenabmessung am vorderen Schwenkelement 15 als am hinteren Schwenkelement 17. Hätte die Aufwickelvorrichtung 10 eine beliebig große Anzahl von Paddeln 11, so würde sich in dieser Stellung insgesamt eine konische Außenform der Aufwickelvorrichtung 10 ergeben. Daraus resultiert eine geringere Zugkraft Z, die vom Bediener zum Herunternehmen aufgebracht werden muss, da sich die Kontaktfläche zwischen der innersten Folienlage des Folienballens 26 und den Außenseiten 30 der Paddel 11 verringert.

Die Feder 24 wird bei der Bewegung des Synchronisationsrings 21 gegen den Halter 25 weiter vorgespannt. Dies führt zu einer geringen aber trotzdem noch ständig vorhandenen Reibkraft R, die der Bediener beim Herunterziehen des Folienballens 26 aufbringen muss. Sobald der Folienballen 26 entfernt ist, werden die Paddel 11 selbsttätig, nämlich ohne einen Einfluss durch den Bediener, von der Entnahmestellung zurück in die Aufwickelstellung bewegt, indem der Synchronisationsring 21 durch die Feder 24 zum hinteren Schwenkelement 17 hin bewegt wird. In der Aufwickelstellung sind die von der Drehachse A abgewandten Seiten der Paddel 11 annähernd parallel bzw. konzentrisch zur Drehachse A ausgerichtet. Die Hebelpaare 14 jeweils eines Paddels 11 bilden in der Aufwickelstellung zusammen mit den virtuellen Linien, die die inneren und die äußeren Schwenkachsen S1 bis S4 der beiden Hebelpaare 14 miteinander verbinden, ein Trapez.

Fig. 6 zeigt eine weitere nicht erfindungsgemäße Ausführung, bei der die Hebelpaare 14 eine gleichgerichtete Ausrichtung des Winkels β aufweisen und somit die Hebelpaare 14 jeweils eines Paddels 11 ein Parallelogramm bilden. Bei dieser Ausführung sind die Paddel 11 während der Bewegung von der Aufwickelstellung in die Entnahmestellung immer parallel bzw. konzentrisch zur Drehachse A ausgerichtet, im Gegensatz zur Konusbildung bei der ersteren Ausführung von Fig. 2 bis 5.
Denkbar ist auch, dass die Außenseiten 30 der Paddel 11 eine konvexe Form aufweisen, um die Folie 9 beim Aufwickeln selbsttätig zu zentrieren, oder lediglich gerade ausgeführt sind. Erfindungsgemäß kann anstatt eines Hebelpaars 14 ein einzelner Hebel vorgesehen sein.

## Patentansprüche

1. Folienaufwickelvorrichtung (10) für eine Verpackungsmaschine (1), wobei die Folienaufwickelvorrichtung (10) wenigstens drei Paddel (11) umfasst, die dazu konfiguriert sind, an ihrer Außenseite (30) eine Folie (9) aufzuwickeln, und die zwischen einer Aufwickelstellung und einer Entnahmestellung bewegbar sind, **dadurch gekennzeichnet, dass** die Folienaufwickelvorrichtung (10) eine Synchronisierungsvorrichtung (20) aufweist, die einen mittels einer Feder (24) vorgespannten Synchronisationsring (21) aufweist, der mit jeweils einer Aussparung (23) eines jeden Paddels (11) in Kontakt steht, dass die Folienaufwickelvorrichtung (10) eine vordere Schwenkvorrichtung (15) und eine hintere Schwenkvorrichtung (17) aufweist, und dass jedes Paddel (11) während seiner Bewegung zwischen der Aufwickelstellung und der Entnahmestellung eine axiale und eine radiale Bewegungskomponente gegenüber einer Drehachse (A) der Folienaufwickelvorrichtung (10) aufweist, und bei dieser Bewegung jedes Paddel (11) an der vorderen Schwenkvorrichtung (15) radial näher an die Drehachse (A) der Folienaufwickelvorrichtung (10) bewegt wird als zeitgleich an der hinteren Schwenkvorrichtung (17).

2. Folienaufwickelvorrichtung nach Anspruch 1, **dadurch gekennzeichnet, dass** jedes Paddel (11) mit seinem vorderen Ende (13) an der vorderen Schwenkvorrichtung (15) und mit seinem hinteren Ende (16) an der hinteren Schwenkvorrichtung (17) mittels jeweils eines Hebelpaars (14) schwenkbar gelagert ist.

3. Folienaufwickelvorrichtung nach Anspruch 2, **dadurch gekennzeichnet, dass** jedes Hebelpaar (14) in einer radial zur Drehachse (A) ausgerichteten Ebene bewegbar ist.

4. Folienaufwickelvorrichtung nach Anspruch 3, **dadurch gekennzeichnet, dass** jeweils ein Paddel (11) mit den zugeordneten Hebelpaaren (14) und den Schwenkvorrichtungen (15, 17) sowie mit einer virtuellen Verbindung zwischen einer ersten Schwenkachse (S1) am vorderen Schwenkelement (15) und einer zweiten Schwenkachse (S2) am hinteren Schwenkelement (17) ein Trapez oder ein Parallelogramm bildet.

5. Folienaufwickelvorrichtung nach Anspruch 4, **dadurch gekennzeichnet, dass** das vordere Hebelpaar (14) in der Aufwickelstellung einen Winkel (β) zwischen 90° und 85° gegenüber der Drehachse (A) aufweist.

6. Verfahren zum Betrieb einer Folienaufwickelvorrichtung (10) nach einem der vorangehenden Ansprüche für eine Verpackungsmaschine (1), wobei die Folienaufwickelvorrichtung (10) wenigstens drei bewegbare Paddel (11) und eine Drehachse (A) umfasst, **dadurch gekennzeichnet, dass** sich die Paddel (11) bei einer Bewegung zwischen der Aufwickelstellung und der Entnahmestellung in einer axialen und radialen Richtung gegenüber der Drehachse (A) bewegen, und dass jedes Paddel (11) an der vorderen Schwenkvorrichtung (15) radial näher an die Drehachse (A) der Folienaufwickelvorrichtung (10) bewegt wird als zeitgleich an der hinteren Schwenkvorrichtung (17).

7. Verfahren nach Anspruch 6, **dadurch gekennzeichnet, dass** nach dem Entfernen eines Folienballens (26) die Paddel (11) automatisch in die Aufwickelstellung zurückbewegt werden.

8. Verfahren nach einem der Ansprüche 6 oder 7, **dadurch gekennzeichnet, dass** sich die Paddel (11) synchron bewegen.

9. Verfahren nach Anspruch 8, **dadurch gekennzeichnet, dass** die entlang der Drehachse (A) bewegbare Synchronisierungsvorrichtung (21) die Bewegung der Paddel (11) in die Aufwickelstellung erzeugt.

## Claims

1. Film winding device (10) for a packaging machine (1), the film winding device (10) comprising at least three paddles (11) that are configured to wind up a film (9) on their outside (30) and are movable between a winding position and a removal position, **characterized in that** the film winding device (10) comprises a synchronizing device (20) comprising a synchronizing ring (21) which is biased by a spring (24) and is in contact with a respective recess (23) of each paddle (11), that the film winding device (10) comprises a front pivoting device (15) and a rear pivoting device (17), and that each paddle (11) during its movement between the winding position and the removal position has an axial and a radial movement component with respect to an axis of rotation (A) of the film winding device (10), and during said movement each paddle (11) at the front pivoting device (15) is moved radially closer to the axis of rotation (A) of the film winding device (10) than simultaneously at the rear pivoting device (17).

2. Film winding device according to claim 1, **characterized in that** each paddle (11) is pivotably supported with its front end (13) on the front pivoting device (15) and with its rear end (16) on the rear pivoting device (17) by way of a respective pair of levers (14).

3. Film winding device according to claim 2, **characterized in that** each pair of levers (14) is movable in a plane aligned radially with respect to the axis of rotation (A).

4. Film winding device according to claim 3, **characterized in that** a respective paddle (11) with the associated pairs of levers (14) and the pivoting devices (15, 17) and with a virtual connection between a first pivot axis (S1) on the front pivoting element (15) and a second pivot axis (S2) on the rear pivoting element (17) forms a trapezium or a parallelogram.

5. Film winding device according to claim 4, **characterized in that** the front pair of levers (14) in the winding position has an angle (β) between 90° and 85° with respect to the axis of rotation (A).

6. Method for operating a film winding device (10) according to one of the preceding claims for a packaging machine (1), the film winding device (10) comprising at least three movable paddles (11) and an axis of rotation (A), **characterized in that** the paddles (11) move in an axial and radial direction relative to the axis of rotation (A) during a movement between the winding position and the removal position, and that each paddle (11) at the front pivoting device (15) is moved radially closer to the axis of rotation (A) of the film winding device (10) than simultaneously at the rear pivoting device (17).

7. Method according to claim 6, **characterized in that** after the removal of a film bale (26) the paddles (11) are automatically moved back into the winding position.

8. Method according to one of claims 6 or 7, **characterized in that** the paddles (11) move synchronously.

9. Method according to claim 8, **characterized in that** the synchronizing device (21) which is movable along the axis of rotation (A) generates the movement of the paddles (11) into the winding position.

## Revendications

1. Dispositif d'enroulement de feuille (10) pour une machine d'emballage (1), le dispositif d'enroulement de feuille (10) comprenant au moins trois palettes (11), qui sont configurées pour enrouler une feuille (9) sur leur côté extérieur (30), et qui peuvent être déplacées entre une position d'enroulement et une position de retrait de prélèvement,
**caractérisé en ce que** le dispositif d'enroulement de feuille (10) comprend un dispositif de synchronisation (20), qui présente un anneau de synchronisation (21) mis sous précontrainte au moyen d'un ressort (24) et en contact avec un évidement (23) respectif de chaque palette (11), **en ce que** le dispositif d'enroulement de feuille (10) comprend un dispositif de pivotement avant (15) et un dispositif de pivotement arrière (17), et **en ce que** chaque palette (11) présente, pendant son mouvement entre la position d'enroulement et la position de retrait de prélèvement, une composante de mouvement axiale et une composante de mouvement radiale par rapport à un axe de rotation (A) du dispositif d'enroulement de feuille (10), et lors de ce mouvement, chaque palette (11) est déplacée pour se retrouver radialement plus proche de l'axe de rotation (A) du dispositif d'enroulement de feuille (10) au niveau du dispositif de pivotement avant (15), que simultanément au niveau du dispositif de pivotement arrière (17).

2. Dispositif d'enroulement de feuille selon la revendication 1, **caractérisé en ce que** chaque palette (11) est montée pivotante, avec son extrémité avant (13) au niveau du dispositif de pivotement avant (15), et avec son extrémité arrière (16) au niveau du dispositif de pivotement arrière (17), respectivement au moyen d'une paire de leviers (14).

3. Dispositif d'enroulement de feuille selon la revendication 2, **caractérisé en ce que** chaque paire de leviers (14) est mobile dans un plan orienté radialement à l'axe de rotation (A).

4. Dispositif d'enroulement de feuille selon la revendication 3, **caractérisé en ce que** respectivement une palette (11) forme avec les paires de leviers (14) associées et les dispositifs de pivotement (15, 17), ainsi qu'avec une liaison virtuelle entre un premier axe de pivotement (S1) sur l'élément de pivotement avant (15) et un deuxième axe de pivotement (S2) sur l'élément de pivotement arrière (17), un trapèze ou un parallélogramme.

5. Dispositif d'enroulement de feuille selon la revendication 4, **caractérisé en ce que** la paire de leviers avant (14) présente, dans la position d'enroulement, un angle (β) entre 90° et 85° par rapport à l'axe de rotation (A).

6. Procédé pour assurer le fonctionnement d'un dispositif d'enroulement de feuille (10) selon l'une des revendications précédentes destiné à une machine d'emballage (1), le dispositif d'enroulement de feuille (10) comprenant au moins trois palettes (11) mobiles et un axe de rotation (A), **caractérisé en ce que** les palettes (11), lors d'un mouvement de déplacement entre la position d'enroulement et la position de retrait de prélèvement, se déplacent dans une direction axiale et radiale par rapport à l'axe de rotation (A), et **en ce que** chaque palette (11) est déplacée pour se retrouver radialement plus proche de l'axe de rotation (A) du dispositif d'enroulement de feuille (10) au niveau du dispositif de pivotement avant (15), que simultanément au niveau du dispositif de pivotement arrière (17).

7. Procédé selon la revendication 6, **caractérisé en ce qu'**après le retrait d'une bobine de feuille (26), les palettes (11) sont ramenées automatiquement dans la position d'enroulement.

8. Procédé selon l'une des revendications 6 ou 7, **caractérisé en ce que** les palettes (11) se déplacent de manière synchronisée.

9. Procédé selon la revendication 8, **caractérisé en ce que** le dispositif de synchronisation (21) mobile le long de l'axe de rotation (A), produit le mouvement de déplacement des palettes (11) dans la position d'enroulement.
